# EUROPÄISCHE PATENTSCHRIFT

(11) **EP 0 431 090 B1**
(45) Veröffentlichungstag und Bekanntmachung des Hinweises auf die Patenterteilung: **12.01.1994**
(21) Anmeldenummer: 90906846.2
(22) Anmeldetag: 25.05.1990
(51) Int. Cl.: B67B 7/18, B67B 7/16

(54) **FLASCHENÖFFNER FÜR DREH- UND KLEMMVERSCHLÜSSE**
BOTTLE OPENER FOR THREADED OR CROWN CAPS
OUVRE-BOUTEILLES POUR BOUCHONS A VISSER ET A SERRER

(30) Priorität: 30.06.1989 CH 2437/89
(43) Veröffentlichungstag der Anmeldung: 12.06.1991
(73) Patentinhaber: SUTER, Franz, CH-8627 Grüningen (CH)
(72) Erfinder: SUTER, Franz, CH-8627 Grüningen (CH)
(74) Vertreter: Schwabe - Sandmair - Marx
(86) Internationale Anmeldenummer: CH9000135
(87) Internationale Veröffentlichungsnummer: WO9100237

(56) Entgegenhaltungen:
- FR-A- 2 013 200
- US-A- 2 613 833
- US-A- 2 631 482
- US-A- 4 433 597

## Beschreibung

Die Erfindung betrifft einen Flaschenöffner insbesondere für Flaschen mit Drehschraubverschlüssen aus Plastik oder Metall sowie mit aufgeklemmten oder aufgeschraubten Kronenverschlüssen, gemäß dem Oberbegriff des Anspruchs 1.

In einer Vielzahl von Fällen ist es einfach einen Drehschraubverschluß mit der bloßen Hand zu öffnen. Andererseits stößt man hierbei nicht selten auf die unterschiedlichsten Probleme. So gibt es z. B. Flaschen, welche so stark verschlossen sind, daß sie kaum von Hand geöffnet werden können. Im weiteren haben gerade Frauen und ältere Menschen mit ihren feingliedrigen und nicht allzu kräftigen Fingern Mühe, solche Drehverschlüsse zu öffnen. Eine Gefahr besonderer Art lauert vor allem bei verschlußgesicherten Flaschen. Die Aluminium- oder auch die Plastikverschlüsse, die zur Sicherheit mit Schutzringen versehen sind, haben die Eigenart, beim Öffnen der Flasche zum Teil scharfe Kanten freizugeben, welche zu Verletzungen führen können. Gerade im Falle von Gaststuben und Festzelten, in denen in großen Mengen Flaschen geöffnet werden müssen, ist das Öffnen von Hand mühsam und kräfteraubend und das Risiko einer Schnittverletzung entsprechend hoch.

Um dieser Gefahr entgegenzuwirken ist es beispielsweise bekannt, die Flaschendeckel mit einem Klemmgerät, ähnlich einer Zange, festzuhalten und aufzudrehen. Abgesehen davon, daß diese zangenförmigen Klemmgeräte in der Handhabung zumeist unpraktisch und ergonomisch unvorteilhaft geformt sind, wird durch die ungleichmäßig verteilte Krafteinwirkung auf den Flaschendeckel dieser nicht selten deformiert oder gar zusammen mit dem Flaschenhals der zu öffnenden Flasche zerquetscht.

In der US-A-2,631,482 wird ein kegelstumpfförmig aufgebauter Öffner vorgeschlagen, der ein durchgehendes konisches Loch mit geriffelter Lochwandung aufweist und mit dem Drehschraubverschlüsse unterschiedlicher Größe bei gleichmäßig verteilter Krafteinwirkung auf die Schraubverschlüsse geöffnet werden können.

Die verschlossene Flasche wird dazu mit dem Verschluß in das konische Loch, welches als klemmender Aufnehmer dient, eingeführt und solange gedreht, bis der Flaschenverschluß gelockert bzw. entfernt ist.

Zwar wird durch diesen bekannten Öffner das Öffnen einer Flasche entscheidend erleichtert und die angesprochene Zerstörung des Flaschenhalses durch eine ungleichmäßige Belastung weitestgehend vermieden, jedoch ist insbesondere die Tatsache nachteilig, daß durch die scharfkantige Riffelung der Lochwandung die zu entfernenden Flaschendeckel festgeklemmt und abgeschert oder zumindest stark mechanisch verformt werden, was insbesondere einer Wiederverwendbarkeit der Drehschraubverschlüsse abträglich ist bzw. die Verschlüsse für einen weiteren Gebrauch zerstört. Die Formgebung des bekannten Öffners und die Gestaltung der Außenoberfläche als glatte kegelstumpfförmige Fläche implizieren weiterhin ein schlechtes Erfassen mit der Hand und damit die Gefahr eines Abrutschens beim Drehen.

Auch sind Flaschenöffner für die vor allem bei kleinen Bierflaschen und Kaffeerahmflaschen verwendeten Klemm-/Kronenverschlüsse - die von Hand überhaupt nicht zu öffnen sind - unentbehrlich. Es gibt zwar neuerdings aufgeschraubte Kronenverschlüsse, die zur Not von Hand geöffnet und sogar wieder verschlossen werden können, aber die Schnittgefahr ist sehr groß, da die Zacken der Metallkrone teilweise messerscharf sind. Bei den bekannten Flaschenöffnern für Kronenverschlüsse gelten dieselben Schwierigkeiten und Nachteile, u. a. auch hinsichtlich der mechanischen Deformation beim Öffnen, wie sie zuvor im Zusammenhang mit den Drehschraubverschlüssen erwähnt worden sind.

Gemäß der Erfindung soll daher ein Flaschenöffner sowohl für Drehschraub- als auch für Klemmverschlüsse geschaffen werden, bei welcher die insbesondere bezüglich des Standes der Technik aufgezeigten Nachteile mit Hilfe einfacher Konstruktionsmerkmale beseitigt werden.

Diese Aufgabe wird im Zusammenhang mit Drehverschlüssen erfindungsgemäß durch die im Kennzeichen des Anspruchs 1 aufgeführten Merkmale gelöst und die vorteilhafte Weiterbildung gemäß Anspruch 8 stellt eine Lösung für die Probleme bei Klemmverschlüssen dar.

Dabei spielen zwei entscheidende Vorteile eine Rolle, nämlich Handlichkeit und die Einfachheit dieses Cerätes. Die äussere Gestalt des Oeffners wurde massgebend im Hinblick auf ein gutes Erfassen mit der Hand konzipiert. Dadurch, dass der abgerundete Flaschenöffner auf der Aussenfläche im Abstand der menschlichen Finger kleine Anschnittflächen 1 bekommt, wird die Gefahr des Abrutschens beim Drehen stark reduziert. Aber auch in der Wahl der Grösse hat man dafür gesorgt, dass dieser Flaschenöffner gut in der Hand liegt, indem diese so gewählt wurde, dass er mit den Fingern gut umfasst werden kann. Damit wird zusammen mit den Anschnittflächen 1 ein optimaler Halt beim Oeffnen gewährleistet.

Zusätzlich wählte man beim Material für diesen Flaschenöffner einen Kunststoff mit einem hohen Haftreibungskoeffizienten. Gleichzeitig war man dafür besorgt, dass der ganze Oeffner nur aus einem einzigen Werkstoff besteht, nämlich dem oben genannten Kunststoff. Auf diese Weise muss man bei der Herstellung nur einen einzigen Werkstoff bearbeiten, wodurch die Fabrikationskosten erheblich gesenkt werden können.

Mit der Wahl eines Materials mit hohem Haftreibungskoeffizienten kann auf eine sonst übliche Gummi-Einlage an der Lochwandung verzichtet werden, ohne dass man deshalb beim Drehen zum Oeffnen der Flasche am Deckel abrutscht.

Auf den Figuren 1 und 2 sehen wir diesen Flaschenöffner im Grund- und Seitenriss. Aus diesen beiden Abbildungen ist die Anordnung der Anschnittflächen 1 ersichtlich, welche rundherum angebracht wurden.

Aus Figur 1, welche auf der linken Seite der Abbildung einen Querschnitt durch den Seitenriss zeigt, sind zwei weitere entscheidende Verbesserungen gegenüber bereits bestehenden Flaschenöffnern ersichtlich. Dadurch, dass nämlich die Bohrung 2 in der Mitte des Flaschenöffners eine konische Form aufweist, welche nicht wie bei anderen Modellen treppen- oder stufenförmig geformt ist, erhält man die Gewährleistung, dass der Flaschenöffner für alle Zwischengrössen geeignet ist und dass es keine Deckelgrössen zwischen dem kleinst- und grösstmöglichen Deckel gibt, für welche der Flaschenöffner ungeeignet wäre.

Gleichzeitig erhalten wir aber, dadurch dass keine treppenförmige Abstufung an der Bohrung vorhanden ist, sondern eine glatte Oberfläche, die Gewähr, dass dieser Flaschenöffner leicht zu reinigen ist.

Ein weiterer Vorteil dieser Bohrung 2 besteht darin, dass sie durchgehend ist, so dass wir also nicht nur unten ein Loch haben, sondern auch oben. Dies hat zur Folge, dass ein festgeklemmter Flaschendeckel ohne weiteres von oben her mit dem Finger wieder hinausgedrückt werden kann.

Vom oben beschriebenen Flaschenöffner ist eine zweite Version gemäss Figur 3 und Figur 4 abgeleitet, welche zusätzlich das Entfernen von aufgeklemmten Kronenverschlüssen ermöglicht. Ein Metallbügel 3 ist zu diesem Zweck in den Flaschenöffner eingegossen oder eingeklebt. Mit dem Metallbügel 3 kann der Kronenverschluss auf einfachste Weise von der Flasche gelöst werden. Dazu wird dieser unter den Rand des Kronenverschlusses eingehakt und der Flaschenöffner als Hebel benutzt. Der Ring 4 dient nicht nur zur Befestigung des Metallbügels am beziehungsweise im Kunststoff-Flaschenöffner, sondern verleiht diesem auch die notwendige Steifigkeit, um ihn als Hebel gebrauchen zu können.

Mit dem hier beschriebenen Patent ist es dem Erfinder somit gelungen, eine zweckmässige, komfortable und gleichzeitig handliche Lösung für das anfangs erwähnte Problem zu finden. Dabei hat sich gezeigt, dass die einfache, aber trotzdem handgerechte Form mit einer durchgehenden konischen Bohrung 2 ohne treppenartige Abstufungen und die Verwendung eines einzigen Materials mit hohem Haftreibungskoeffizienten uns all die beschriebenen Vorteile bringen.

### HINWEISNUMMERNVERZEICHNIS

- 1: Anschnittfläche
- 2: konische Bohrung
- 3: Metallbügel
- 4: Ring

## Patentansprüche

1. Flaschenöffner, bestehend aus einem ringförmigen Körper mit einer mit einer sich von einer Eintrittsöffnung aus konisch verjüngenden zentralen Bohrung, dadurch gekennzeichnet, daß der ringförmige Körper einstückig aus einem Kunststoff mit einem hohen Haftreibungskoeffizienten ausgebildet ist und die zentrale Bohrung (2) eine glatte Oberfläche aufweist.

2. Flaschenöffner nach Anspruch 1, dadurch gekennzeichnet, daß die Bohrung (2) im Körper durchgehend ist.

3. Falschenöffner nach Anspruch 1 oder 2, dadurch gekennzeichnet, daß die senkrecht zur Achse der Bohrung (2) gemessene Wandstärke des Körpers von einer Stelle bei der Eintrittsöffnung aus zum anderen Ende der Bohrung hin abnimmt.

4. Flaschenöffner nach einem der Ansprüche 1 bis 3, dadurch gekennzeichnet, daß der Körper eine Außenfläche aufweist, die im senkrecht zur Achse der Bohrung (2) gelegten Querschnitt unrund ist.

5. Flaschenöffner nach Anspruch 4, dadurch gekennzeichnet, daß die Außenfläche eine durch Vertiefungen unterbrochene Umdrehungsfläche ist.

6. Flaschenöffner nach Anspruch 5, dadurch gekennzeichnet, daß die Vertiefungen Abflachungen (1) der Außenfläche sind.

7. Flaschenöffner nach einem der Ansprüche 1 bis 6, dadurch gekennzeichnet, daß der Körper aus Kunststoff gegossen ist.

8. Flaschenöffner nach einem der Ansprüche 1 bis 7, dadurch gekennzeichnet, daß der Körper wenigstens einen abstehenden Teil (3) trägt, der sich von der die Eintrittsöffnung enthaltenden Seite des Körpers weg erstreckt und dessen freies Ende hakenförmig zur Achse der Bohrung (2) hin gebogen ist.

9. Flaschenöffner nach Anspruch 8, dadurch gekennzeichnet, daß der abstehende Teil (3) aus Metall besteht.

10. Flaschenöffner nach Anspruch 8 oder 9, dadurch gekennzeichnet, daß der Körper zwei der abstehenden Teile (3) trägt, die einander bezüglich der Achse der Bohrung (2) etwa diametral gegenüberliegen.

11. Flaschenöffner nach einem der Ansprüche 8 bis 10, dadurch gekennzeichnet, daß der abstehende Teil bzw. die abstehenden Teile (3) an einem in den Körper eingegossenen oder eingeklebten Element ausgebildet sind, vorzugsweise an einem die Bohrung (2) des Körpers umgebenden Ring (4).

## Claims

1. A bottle opener consisting of a ring-shaped body with a central bore tapering conically from an entry opening, characterized in that the ring-shaped body is made as one piece from a plastic with a high static friction coefficient and in that the central bore (2) has a smooth surface.

2. The bottle opener of claim 1, characterized in that the bore (2) runs through the body.

3. The bottle opener of claim 1 or 2, characterized in that the thickness of the wall of the body measured perpendicular to the axis of the bore (2) decreases from one point at the entry opening to the other end of the bore.

4. The bottle opener of one of claims 1 to 3, characterized in that the body has an outer surface which is not circular in the cross section located perpendicular to the axis of the bore (2).

5. The bottle opener of claim 4, characterized in that the outer surface is a suface of revolution interrupted by recesses.

6. The bottle opener of claim 5, characterized in that the recesses are flutes (1) in the outer surface.

7. The bottle opener of one of claims 1 to 6, characterized in that the body is cast from plastic.

8. The bottle opener of one of claims 1 to 7, characterized in that the body bears at least one projecting part (3) which extends away from the side of the body containing the entry opening and whose free end is bent towards the axis of the bore (2) in a hook shape.

9. The bottle opener of claim 8, characterized in that the projecting part (3) is made of metal.

10. The bottle opener of claim 8 or 9, characterized in that the body bears two of the projecting parts (3) which lie approximately diametrically opposite each other in relation to the axis of the bore (2).

11. The bottle opener of one of claims 8 to 10, characterized in that the projecting part or the projecting parts (3) are formed on an element which is cast or bonded into the body, preferably on a ring (4) encircling the bore (2) of the body.

## Revendications

1. Décapsuleur composé d'un corps annulaire avec un alésage central se rétrécissant en forme de cône depuis l'ouverture, caractérisé en ce que le corps annulaire est forme d'une seule pièce en matériau synthétique d'un coefficient d'adhérence élevé et que l'alésage central (2) a une surface lisse.

2. Décapsuleur selon la revendication 1, caractérisé en ce que l'alésage (2) traverse tout le corps.

3. Décapsuleur selon la revendication 1 ou 2, caractérisé en ce que l'épaisseur de paroi du corps mesurée perpendiculairement à l'alésage (2) diminue de l'ouverture au bout de l'alésage.

4. Décapsuleur selon une des revendications 1 à 3, caractérisé en ce que la surface extérieure du corps présente un faux-rond sur la section perpendiculaire à l'axe de l'alésage (2).

5. Décapsuleur selon la revendication 4, caractérisé en ce que la surface extérieure est une surface de révolution interrompue par des évidements.

6. Décapsuleur selon la revendication 5, caractérisé en ce que les évidements sont des aplatissements (1) de la surface extérieure.

7. Décapsuleur selon une des revendications 1 à 6, caractérisé en ce que le corps est coulé en matière synthétique.

8. Décapsuleur selon une des revendications 1 à 7, caractérisé en ce le corps comprend au moins une partie pendante (3) s'écartant de la partie du corps englobant l'ouverture et dont la fin en forme de crochet est pliée par rapport à l'axe de l'alésage (2).

9. Décapsuleur selon la revendication 8, caractérisé en ce que la partie pendante (3) est métallique.

10. Décapsuleur selon la revendication 8 ou 9, caractérisé en ce que le corps comprend deux des parties pendantes (3) se chevauchant presque diamétralement par rapport à l'axe de l'alésage (2).

11. Décapsuleur selon une des revendications 8 à 10, caractérisé en ce que la partie pendante resp. les parties pendantes (3) sont formées d'un élément collé ou coulé dans le corps, de préférence sur un des anneaux (4) entourant l'alésage (2).
